# FASCICULE DE BREVET EUROPEEN

(11) **EP 0 694 755 B1**
(45) Date de publication et mention de la délivrance du brevet: **15.09.1999**
(21) Numéro de dépôt: 95401646.5
(22) Date de dépôt: 07.07.1995
(51) Int. Cl.: F42B 12/20, F42B 12/44

(54) **Projectile explosif**
Explosives Geschoss
Explosive projectile

(30) Priorité: 22.07.1994 FR 9409081
(43) Date de publication de la demande: 31.01.1996
(73) Titulaire: MANURHIN DEFENSE, F-78000 Versailles (FR)
(72) Inventeur: Nicolas, Jacques, F-63200 Le Cheix, Morge (FR)
(74) Mandataire: Couderc, Thierry

(56) Documents cités:
- EP-A- 0 068 533
- EP-A- 0 399 907
- FR-A- 2 587 329
- FR-A- 2 678 262
- US-A- 2 780 995
- US-A- 4 237 787
- US-A- 4 648 324

## Description

Le domaine de la présente invention est celui des projectiles explosifs, notamment celui des projectiles explosifs de moyen calibre, qui sont initiés à l'impact par une fusée pyrotechnique comprenant au moins une composition incendiaire disposée dans une ogive déformable.

On connaît par le brevet FR9009111 un tel projectile explosif. La coiffe de ce projectile contient des compositions incendiaires qui sont initiées lors de l'impact sur une cible et qui assurent la mise à feu d'un chargement explosif.

Le problème d'un tel projectile est que l'initiation du chargement explosif se trouve retardée par la lenteur de l'expansion du régime déflagrant des compositions incendiaires.

Ce retard entraîne une diminution des effets rapprochés sur la cible par rapport au point de mise à feu (impact sur la cible), et une montée en régime lente.

Le brevet US4237787 dont l'exposé couvre les caractéristiques du préambule de la revendication 1, décrit un projectile comportant un corps générateur d'éclats à l'intérieur duquel est disposé un chargement explosif et/ou incendiaire initié par un moyen d'amorçage. Une composition incendiaire est disposée dans son ogive et elle est initiée à l'impact sur une cible. La composition disposée dans le corps est initiée par la composition d'ogive après rupture du projectile sur la cible, donc après un retard difficile à maîtriser.

C'est le but de la présente invention que de pallier de tels inconvénients en permettant de diminuer le retard d'initiation du chargement explosif et en améliorant le régime transitoire, ce qui assure une explosion plus rapide du projectile donc une formation des éclats également plus rapide consécutivement à l'impact sur la cible.

L'invention permet d'améliorer notablement le fonctionnement des projectiles initiés à l'impact par une fusée pyrotechnique comprenant au moins une composition incendiaire placée dans une ogive déformable.

L'invention est également appliquable aux projectiles initiés par une fusée conventionnelle (mécanique ou électronique) comportant une amorce assurant une mise à feu par effet thermique (génération d'un plasma chaud). Elle permet également dans ce cas d'améliorer l'initiation du chargement explosif, assurant un passage plus rapide en mode détonant.

Ainsi l'invention a pour objet un projectile explosif, notamment projectile de moyen calibre, comprenant un corps générateur d'éclats à l'intérieur duquel est disposé un chargement explosif et/ou incendiaire initié par un moyen d'amorçage, caractérisé en ce qu'il comporte une charge intermédiaire disposée entre le moyen d'amorçage et le chargement explosif et constituée d'un mélange d'un explosif et d'une première composition pyrotechnique comportant l'association d'au moins un oxydant et d'au moins un réducteur.

Une telle disposition fournit un moyen d'amorçage à sensibilité accrue favorisant l'initiation rapide du chargement explosif.

La charge intermédiaire comprendra par exemple un mélange homogène de 20 à 70% en masse de première composition pyrotechnique et de 80% à 30% en masse d'explosif.

Avantageusement, l'explosif de la charge intermédiaire comportera un explosif secondaire associé à une poudre métallique.

L'explosif de la charge intermédiaire pourra par exemple comporter 70 à 90% en masse d'explosif secondaire, 10 à 30% de poudre métallique, 0 à 3% de liant.

On choisira notamment l'explosif secondaire de la charge intermédiaire parmi les composés suivants: Hexogène, Octogène.

De préférence la poudre métallique est une poudre d'aluminium de granulomètrie comprise entre 300 et 500 micromètres.

Avantageusement, la première composition pyrotechnique de la charge intermédiaire comprend 40% à 80% en masse d'oxydant et 60% à 20% en masse de réducteur.

On choisira notamment l'oxydant parmi les composés suivants ou leurs mélanges: Nitrate de Baryum, Nitrate de Potassium, Chlorate de Baryum, Perchlorate de Potassium, Perchlorate de Baryum, Peroxyde de Baryum.

On choisira par exemple le réducteur parmi les composés suivants, leurs mélanges ou leurs alliages intermétalliques: poudre d'aluminium, poudre de magnesium, poudre d'uranium, poudre de silicium.

Selon un exemple concret de réalisation, la première composition pyrotechnique de la charge intermédiaire comprend:
30 à 50% en masse de Nitrate de Baryum,
10 à 30% en masse de Chlorate de Baryum.
10 à 30% en masse d'un alliage Aluminium/Magnésium
10 à 30% en masse de Magnésium tamisé (granulomètrie fine, par exemple inférieure à 300 microns)

Selon une autre caractéristique de l'invention, le chargement explosif comporte au moins une cavité axiale dans laquelle pénètre la charge intermédiaire, cavité destinée à augmenter la surface de contact entre le chargement explosif et la charge intermédiaire.

Une telle configuration, en augmentant les surfaces de contact entre la charge intermédiaire et le chargement explosif, permet de diminuer le retard d'initiation du chargement explosif.

La charge intermédiaire pourra être disposée en vrac ou légèrement tassée dans la cavité axiale.

La charge intermédiaire pourra également être coulée ou comprimée et comportera au moins un trou axial disposé en regard du moyen d'amorçage.

Cette configuration augmente les surfaces de contact entre la charge intermédiaire et le plasma fourni par le moyen d'amorçage, ce qui permet aussi de diminuer le retard d'initiation du chargement explosif.

Selon une autre caractéristique, une deuxième composition pyrotechnique est disposée dans le ou les trous axiaux de la charge intermédiaire.

Cette deuxième composition pyrotechnique est avantageusement disposée en vrac ou peu tassée dans le ou les trous axiaux.

La présence d'une composition peu tassée permet également d'augmenter la surface de contact entre le plasma et la deuxième composition pyrotechnique.

Selon un mode de réalisation particulier, la deuxième composition pyrotechnique a la même formulation que la charge intermédiaire.

Selon une autre caractéristique de l'invention, un écran en matériau combustible est interposé entre le moyen d'amorçage et la charge intermédiaire.

La présence d'un écran assure un confinement qui permet une montée en pression du plasma issu du moyen d'initiation.

Une telle disposition permet d'améliorer l'allumage de la charge intermédiaire.

L'écran améliore aussi la sécurité du projectile en empêchant tout contact entre des particules de la composition intermédiaire et le moyen d'amorçage.

Pratiquement, l'écran aura une épaisseur comprise entre 0,05 et 0,3mm et il sera réalisé en nitrofilm, propergol ou papier craft.

Selon des variantes d'exécution, l'écran a une forme de disque, ou il présente au moins une zone concave pénétrant au moins partiellement dans le ou les trous axiaux de la charge intermédiaire.

Le corps générateur d'éclats aura avantageusement subi un traitement structurel favorisant la formation d'éclats, par exemple trempe et revenu, bombardement électronique ou échauffements localisés par laser.

Selon un mode de réalisation préféré, le moyen d'amorçage est constitué par une fusée pyrotechnique comprenant au moins une composition incendiaire disposée dans une ogive déformable.

D'autres avantages apparaîtront à la lecture de la description qui va suivre de divers modes de réalisation de l'invention, description faite en référence aux dessins annexés dans lesquels:
- la figure 1 est une vue en coupe longitudinale d'un projectile suivant un premier mode de réalisation de l'invention,
- la figure 2 est une vue en coupe longitudinale d'un projectile suivant un deuxième mode de réalisation de l'invention.

Si on se reporte à la figure 1, un projectile 1 selon l'invention comporte un corps 2 métallique portant à sa partie arrière une ceinture 3 et à sa partie avant un moyen d'amorçage 4, constitué par une fusée pyrotechnique fixée au corps par filetage.

La fusée pyrotechnique comporte deux compositions incendiaires 5a,5b disposées dans une ogive déformable 6. Une telle fusée est décrite en détail dans le brevet FR9009111 et sa structure ne sera pas précisée d'avantage ici.

Le corps 2, réalisé en acier ou en aluminium, aura de préférence subi un traitement structurel favorisant la formation d'éclats, par exemple une trempe suivie d'un revenu, un bombardement électronique ou des échauffements localisés par laser. Bombardement et échauffements seront effectués sur des génératrices longitudinales et circulaires afin de définir un maillage des éclats souhaités (un tel procédé est décrit dans le brevet FR7829211).

Le corps 2 pourrait également comporter des éclats préformés.

Le corps 2 du projectile contient un chargement explosif 7 de type connu, comprenant par exemple un explosif secondaire comme l'hexogène ou l'octogène, et qui pourra avantageusement comporter une charge de poudre métallique (comme l'aluminium) pour renforcer ses capacités pyrophoriques (de tels mélanges associant l'hexogène ou l'octogène avec de l'aluminium sont commercialisés respectivement sous les noms d'Hexal ou Octal).

Le chargement explosif sera mis en place par coulée, compression ou injection.

On aménagera à sa partie supérieure une cavité axiale 8 cylindrique. Dans le cas d'une mise en forme par compression, il suffira d'utiliser pour la dernière étape de compression un poinçon présentant une forme appropriée.

Dans le cas d'une coulée on usinera la cavité.

La hauteur et le diamètre de la cavité seront compris habituellement entre la moitié et le sixième du diamètre de l'alésage 2a du corps 2.

Le corps 2 contient également une charge intermédiaire 9 disposée entre le moyen d'amorçage 4 et le chargement explosif 7.

Cette charge intermédiaire est constituée d'un mélange d'un explosif et d'une première composition pyrotechnique comportant l'association d'au moins un oxydant et d'au moins un réducteur.

On choisira de préférence pour réaliser la charge intermédiaire un mélange homogène de 30% à 70% en masse de composition pyrotechnique et de 10% à 30% en masse d'explosif.

L'explosif pourra être un explosif secondaire connu comme l'hexogène ou l'octogène ou encore un explosif chargé d'une poudre métallique comme l'aluminium (Hexal ou Octal).

Avantageusement et afin de simplifier le produit on choisira le même explosif que celui constituant le chargement 7.

La première composition pyrotechnique comprendra par exemple 40% à 80% en masse d'oxydant et 60% à 20% en masse de réducteur.

Cette composition a pour fonction de faciliter l'initiation de l'explosif secondaire auquel elle est mêlée. Cette initiation résulte d'une élévation importante de la température, faisant passer la vitesse de déplacement du front d'onde d'un régime inférieur 2000m/s à un autre supérieur à 2000m/s, et provoquant ainsi une détonation de tout ou partie de l'explosif secondaire.

Elle donne également un effet incendiaire complémentaire au projectile.

On pourra choisir l'oxydant parmi les composés suivants ou leurs mélanges: Nitrate de Baryum, Nitrate de Potassium, Chlorate de Baryum, Perchlorate de Potassium, Perchlorate de Baryum, Peroxyde de Baryum.

On pourra choisir le réducteur parmi les composés suivants, leurs mélanges ou leurs alliages intermétalliques: poudre d'aluminium, poudre de magnesium, poudre d'uranium, poudre de silicium.

On pourra par exemple adopter une première composition pyrotechnique comprenant:
30 à 50% en masse de Nitrate de Baryum,
10 à 30% en masse de Chlorate de Baryum.
10 à 30% en masse d'un alliage Aluminium/Magnésium
10 à 30% en masse de Magnésium tamisé (granulomètrie fine, par exemple inférieure à 300 microns)

Une charge intermédiaire comprenant 30% à 70% en masse de cette composition mélangé à 70% à 30% en masse d'Hexal est particulièrement bien adaptée pour initier un explosif de type Hexal.

La charge intermédiaire pourra être mise en place par coulée ou compression. Elle remplira la cavité axiale 8 du chargement explosif.

Une telle disposition permet d'accroître la surface de contact entre la charge 9 et le chargement 7 ce qui améliore l'initiation de ce dernier par la charge intermédiaire 9.

La charge intermédiaire 9 comporte un trou axial 10 qui est disposé en regard du moyen d'amorçage 4 et qui présente ici sensiblement le même diamètre que la cavité 8.

Ce trou 10 pourra par exemple être obtenu lors de la compression de la charge intermédiaire 9 au moyen d'un poinçon de forme particulière.

La fonction de ce trou est d'accroître la surface de la charge 9 qui sera soumise au plasma engendré par le moyen d'amorçage.

On améliore ainsi l'allumage de la charge 9 tout en diminuant le temps nécessaire pour réaliser cet allumage.

Il est possible à titre de variante de donner un diamètre différent au trou 10 et à la cavité 8. On jouera ainsi sur le diamètre et/ou la profondeur du trou 10 pour régler le retard d'initiation de la charge intermédiaire 9. On pourrait également aménager plusieurs trous 10.

La hauteur et le diamètre du trou 10 seront compris habituellement entre la moitié et le sixième du diamètre de l'alésage 2a du corps 2.

Il sera également possible d'adapter une charge intermédiaire 9 donnée à un chargement explosif 7 donné en jouant sur le diamètre et/ou la profondeur de la cavité 8. On pourrait également aménager plusieurs cavités 8.

Un écran 11 réalisé en matériau combustible est placé sur la charge intermédiaire 9. Cet écran pourra par exemple être réalisé en nitrofilm, nitrocellulose, propergol ou papier craft.

L'écran est maintenu pincé entre la face inférieure 13 du moyen d'amorçage 4 et un épaulement 12 du corps 2.

Il présente une zone centrale concave 14 qui pénètre dans le trou axial 10 de la charge intermédiaire 9.

Cet écran isole la charge intermédiaire 9 du moyen d'amorçage 4. Il permet d'assurer un confinement temporaire qui assure une montée en pression du plasma (gaz chauds et particules incandescentes) issu du moyen d'initiation 4.

Lorsque la pression et l'effet calorifique sont suffisants, le plasma traverse l'écran et vient en contact avec la charge intermédiaire 9. Cette action de l'écran permet d'améliorer l'allumage de la charge intermédiaire, on accroit ainsi la fiabilité de cet allumage et la reproductibilité de l'instant d'allumage d'un projectile à l'autre.

On choisira de préférence une épaisseur d'écran comprise entre 0,05 et 0,3mm.

De par l'isolement qu'il procure, l'écran 11 améliore aussi la sécurité du projectile en empêchant tout contact entre des particules détachées de la charge intermédiaire 9 et le moyen d'amorçage 4 (particules pouvant se détacher comme suite aux contraintes de stockage, transport et mise à poste du projectile).

La forme concave particulière donnée à l'écran permet à celui ci d'assurer un maintien mécanique des particules de la charge 9 éventuellement détachées au niveau du trou 10.

En couvrant sensiblement l'ensemble de la surface interne du trou 10, cette forme concave assure le confinement du plasma d'allumage à l'intérieur même de celui-ci.

On réalise ainsi l'allumage de la charge 9 d'une façon homogène sur l'ensemble de la surface du trou ce qui augmente fiabilité et reproductibilité de l'allumage.

La figure 2 représente un autre mode de réalisation d'un projectile selon l'invention.

Ce mode diffère du précédent en ce que le trou 10 est complètement rempli d'une deuxième composition pyrotechnique 15 disposée en vrac.

Cette composition pyrotechnique 15 est choisie avec une formulation identique à celle de la charge intermédiaire 9.

Une telle disposition permet d'augmenter la surface de contact entre le plasma engendré par le moyen d'amorçage et la deuxième composition pyrotechnique, ce qui permet d'obtenir un délai d'allumage de la charge intermédiaire 9 encore plus bref.

La mise en place d'une composition 15 en vrac à l'intérieur du trou 10 permet de favoriser la formation du plasma d'allumage.

De plus on augmente ainsi le nombre de particules chaudes (grains d'aluminium de la composition 15) qui viennent impacter la surface interne du trou 10. La multiplication des impacts incandescents sur la charge intermédiaire 9 améliore l'allumage de cette dernière.

Dans ce mode de réalisation, l'écran 11 a la forme d'un disque plan pincé entre la face inférieure 13 du moyen d'amorçage 4 et l'épaulement 12 du corps 2.

Il assure comme précédemment le confinement du plasma issu du moyen d'amorçage et il empêche également tout contact entre les particules de la deuxième composition 15 et le moyen d'amorçage 4.

A titre de variante il est possible de choisir pour réaliser la deuxième composition 15 une autre formulation que celle du chargement intermédiaire 9. Par exemple une composition plus ou moins sensible à la flamme. Il est ainsi possible de régler précisément l'instant d'allumage de la charge intermédiaire.

Il est possible également de remplir partiellement le trou 10 avec cette composition. On utilisera alors un écran présentant une zone centrale concave afin d'assurer avec celui-ci le maintien de la deuxième composition 15.

Il est possible enfin de modifier la sensibilité de la deuxième composition 15 en la tassant légèrement.

A titre de variante de l'invention il est possible de mettre en place toute la charge 9 en vrac ou légèrement tassée. Elle remplira alors la cavité 8 comme décrit précédemment et sera maintenue par un écran plan comme celui représenté figure 2.

Une telle variante permet de simplifier les opérations de chargement. Le recours au vrac permet d'accroître la surface de contact du plasma d'amorçage avec la charge intermédiaire.

L'invention peut aussi être mise en oeuvre lorsque le moyen d'amorçage est de nature différente, par exemple lorsqu'il est constitué par une fusée mécanique ou électronique comportant une amorce assurant une mise à feu par effet thermique (génération d'un plasma chaud). On assure alors une initiation de l'explosif de chargement en régime détonant à partir d'un effet thermique déflagrant fourni par le moyen d'amorçage comme indiqué précédemment.

## Revendications

1. Projectile explosif (1), notamment projectile de moyen calibre, comprenant un corps (2) générateur d'éclats à l'intérieur duquel est disposé un chargement (7) explosif et/ou incendiaire initié par un moyen d'amorçage (4), c*aractérisé en ce qu'*il comporte une charge intermédiaire (9) disposée entre le moyen d'amorçage (4) et le chargement explosif (7) et constituée d'un mélange d'un explosif et d'une première composition pyrotechnique comportant l'association d'au moins un oxydant et d'au moins un réducteur.

2. Projectile selon la revendication 1, caractérisé en ce que la charge intermédiaire (9) comprend un mélange homogène de 20 à 70% en masse de première composition pyrotechnique et de 80% à 30% en masse d'explosif.

3. Projectile selon une des revendications 1 ou 2, caractérisé en ce que l'explosif de la charge intermédiaire (9) comporte un explosif secondaire associé à une poudre métallique.

4. Projectile selon la revendication 3, caractérisé en ce que l'explosif de la charge intermédiaire (9) comporte 70 à 90% en masse d'explosif secondaire, 10 à 30% de poudre métallique, 0 à 3% de liant.

5. Projectile selon la revendication 4, caractérisé en ce que l'explosif secondaire de la charge intermédiaire (9) est choisi parmi les composés suivants: Hexogène, Octogène.

6. Projectile selon une des revendications 4 ou 5, caractérisé en ce que la poudre métallique est une poudre d'aluminium de granulomètrie comprise entre 300 et 500 micromètres.

7. Projectile selon une des revendications 1 à 6, caractérisé en ce que la première composition pyrotechnique de la charge intermédiaire (9) comprend 40% à 80% en masse d'oxydant et 60% à 20% en masse de réducteur.

8. Projectile selon la revendication 7, caractérisé en ce que l'oxydant est choisi parmi les composés suivants ou leurs mélanges: Nitrate de Baryum, Nitrate de Potassium, Chlorate de Baryum, Perchlorate de Potassium, Perchlorate de Baryum, Peroxyde de Baryum.

9. Projectile selon une des revendications 7 ou 8, caractérisé en ce que le réducteur est choisi parmi les composés suivants, leurs mélanges ou leurs alliages intermétalliques: poudre d'aluminium, poudre de magnesium, poudre d'uranium, poudre de silicium.

10. Projectile selon une des revendications 7 à 9, caractérisé en ce que la première composition pyrotechnique de la charge intermédiaire (9) comprend:
30 à 50% en masse de Nitrate de Baryum,
10 à 30% en masse de Chlorate de Baryum.
10 à 30% en masse d'un alliage Aluminium/Magnésium
10 à 30% en masse de Magnésium tamisé (granulomètrie fine, par exemple inférieure à 300 microns)

11. Projectile selon une des revendications 1 à 10, caractérisé en ce que le chargement explosif (7) comporte au moins une cavité axiale (8) dans laquelle pénètre la charge intermédiaire (9), cavité destinée à augmenter la surface de contact entre le chargement explosif (7) et la charge intermédiaire (9).

12. Projectile selon une des revendications 1 à 11, caractérisé en ce que la charge intermédiaire (9) est disposée en vrac ou légèrement tassée.

13. Projectile selon une des revendications 1 à 11, caractérisé en ce que la charge intermédiaire (9) est coulée ou comprimée et comporte au moins un trou axial (10) disposé en regard du moyen d'amorçage (4).

14. Projectile selon la revendication 13, caractérisé en ce qu'une deuxième composition pyrotechnique (15) est disposée dans le ou les trous axiaux (10) de la charge intermédiaire (9).

15. Projectile selon la revendication 14, caractérisé en ce que la deuxième composition pyrotechnique (15) est disposée en vrac ou peu tassée dans le ou les trous axiaux (10).

16. Projectile selon une des revendications 14 ou 15, caractérisé en ce que la deuxième composition pyrotechnique (15) a la même formulation que la charge intermédiaire (9).

17. Projectile selon une des revendications 1 à 16, caractérisé en ce qu'un écran (11) en matériau combustible est interposé entre le moyen d'amorçage (4) et la charge intermédiaire (9).

18. Projectile selon la revendication 17, caractérisé en ce que l'écran (11) a une épaisseur comprise entre 0,05 et 0,3mm et qu'il est réalisé en nitrofilm, propergol ou papier craft.

19. Projectile selon une des revendications 17 ou 18 caractérisé en ce que l'écran (11) a une forme de disque.

20. Projectile selon une des revendications 17 ou 18, caractérisé en ce que l'écran (11) présente au moins une zone concave (14) pénétrant au moins partiellement dans le ou les trous axiaux (10) de la charge intermédiaire (9).

21. Projectile selon une des revendications 1 à 20, caractérisé en ce que le corps (2) générateur d'éclats a subi un traitement structurel favorisant la formation d'éclats, par exemple trempe et revenu, bombardement électronique ou échauffements localisés par laser.

22. Projectile selon une des revendications 1 à 21, caractérisé en ce que le moyen d'amorçage (4) est constitué par une fusée pyrotechnique comprenant au moins une composition incendiaire (5a,5b) disposée dans une ogive déformable (6).

## Patentansprüche

1. Explosivgeschoß (1), vor allem ein Geschoß mittleren Kalibers, bestehend aus einem Körper (2), der Splitter erzeugt, in dessen Innerem eine Sprengladung (7) angeordnet ist und/oder eine Brandladung, die von einem Zündmittel (4) gezündet wird (werden), *gekennzeichnet dadurch,* daß es eine Zwischenladung (9) umfaßt, die zwischen dem Zündmittel (4) und der Sprengladung (7) angeordnet ist und aus einem Gemisch aus einem Sprengstoff und einer ersten pyrotechnischen Zusammensetzung besteht, wobei mindestens ein Oxydationsmittel und mindestens ein Reduktionsmittel kombiniert werden.

2. Geschoß gemäß dem Anspruch 1, gekennzeichnet dadurch, daß die Zwischenladung (9) ein homogenes Gemisch aus 20 bis 70 % der Masse der ersten pyrotechnischen Zusammensetzung und 80 bis 30 % der Masse Sprengstoff umfaßt.

3. Geschoß gemäß einem der Ansprüche 1 oder 2, gekennzeichnet dadurch, daß der Sprengstoff der Zwischenladung (9) einen Sekundärsprengstoff kombiniert mit einem Metallpulver umfaßt.

4. Geschoß gemäß dem Anspruch 3, gekennzeichnet dadurch, daß der Sprengstoff der Zwischenladung (9) 70 bis 90 % der Masse Sekundärsprengstoff, 10 bis 30 % der Masse Metallpulver und 0 bis 3 % Bindemittel umfaßt.

5. Geschoß gemäß dem Anspruch 4, gekennzeichnet dadurch, daß der Sekundärsprengstoff der Zwischenladung (9) aus folgenden Produkten ausgewählt wird: Hexogen, Oktogen.

6. Geschoß gemäß einem der Ansprüche 4 oder 5, gekennzeichnet dadurch, daß das Metallpulver ein Aluminiumpulver mit einer Körnung zwischen 300 und 500 Mikrometern ist.

7. Geschoß gemäß einem der Ansprüche 1 bis 6, gekennzeichnet dadurch, daß die erste pyrotechnische Zusammensetzung der Zwischenladung (9) 40 bis 80 % der Masse Oxydationsmittel und 60 bis 20 % der Masse Reduktionsmittel umfaßt.

8. Geschoß gemäß dem Anspruch 7, gekennzeichnet dadurch, daß als Oxydationsmittel eines der folgenden Produkte oder ihrer Gemische gewählt wird: Bariumnitrat, Kaliumnitrat, Bariumchlorat, Kaliumperchlorat, Barium-perchlorat, Bariumperoxyd.

9. Geschoß gemäß einem der Ansprüche 7 oder 8, gekennzeichnet dadurch, daß das Reduktionsmittel aus folgenden Produkten, ihren Gemischen oder ihren Intermetallegierungen ausgewählt wird: Aluminiumpulver, Magnesiumpulver, Uranpulver, Siliziumpulver.

10. Geschoß gemäß einem der Ansprüche 7 bis 9, gekennzeichnet dadurch, daß die erste pyrotechnische Zusammensetzung der Zwischenladung (9) folgendes umfaßt:
30 bis 50 % der Masse Bariumnitrat,
10 bis 30% der Masse Bariumchlorat,
10 bis 30 % der Masse Aluminium-Magnesiumlegierung,
10 bis 30 % der Masse gesiebtes Magnesium (feine Körnung, zum Beispiel unter 300 Mikron).

11. Geschoß gemäß einem der Ansprüche 1 bis 10, gekennzeichnet dadurch, daß die Sprengladung (7) mindestens einen axialen Hohlraum (8) umfaßt, in den die Zwischenladung (9) eindringt, wobei dieser Hohlraum dazu bestimmt ist, die Berührungsoberfläche zwischen der Sprengladung (7) und der Zwischenladung (9) zu steigern.

12. Geschoß gemäß einem der Ansprüche 1 bis 11, gekennzeichnet dadurch, daß die Zwischenladung (9) lose oder leicht zusammengedrückt integriert wird.

13. Geschoß gemäß einem der Ansprüche 1 bis 11, gekennzeichnet dadurch, daß die Zwischenladung (9) eingegossen oder hineingedrückt wird und mindestens eine axiale Öffnung (10) umfaßt, die gegenüber dem Zündmittel (4) angeordnet ist.

14. Geschoß gemäß dem Anspruch 13, gekennzeichnet dadurch, daß eine zweite pyrotechnische Zusammensetzung (15) in der (den) axialen Öffnung(en) (10) der Zwischenladung (9) angeordnet ist.

15. Geschoß gemäß dem Anspruch 14, gekennzeichnet dadurch, daß die zweite pyrotechnische Zusammensetzung (15) lose oder leicht zusammengedrückt in den axiale(n) Öffnung(en) (10) angeordnet ist.

16. Geschoß gemäß einem der Ansprüche 14 oder 15, gekennzeichnet dadurch, daß die zweite pyrotechnische Zusammensetzung (15) die gleiche Formel hat wie die Zwischenladung (9).

17. Geschoß gemäß einem der Ansprüche 1 bis 16, gekennzeichnet dadurch, daß eine Abschirmung (11) aus brennbarem Werkstoff zwischen das Zündmittel (4) und die Zwischenladung (9) eingefügt wird.

18. Geschoß gemäß dem Anspruch 17, gekennzeichnet dadurch, daß die Abschirmung (11) eine Stärke zwischen 0,05 und 0,3 mm hat und aus Nitrofolie, Propergol oder Kraftpapier besteht.

19. Geschoß gemäß einem der Ansprüche 17 oder 18, gekennzeichnet dadurch, daß die Abschirmung (11) Scheibenform hat.

20. Geschoß gemäß einem der Ansprüche 17 oder 18, gekennzeichnet dadurch, daß die Abschirmung (11) mindestens eine konkave Zone (14) aufweist, die mindestens teilweise in die axiale(n) Öffnung(en) (10) der Zwischenladung (9) eindringt.

21. Geschoß gemäß einem der Ansprüche 1 bis 20, gekennzeichnet dadurch, daß der Körper (2), der die Splitter erzeugt, eine Strukturbehandlung erhalten hat, die die Bildung von Splittern begünstigt, zum Beispiel durch Abschrecken und Glühen, Atombeschuß oder lokales Erhitzen durch Laser.

22. Geschoß gemäß einem der Ansprüche 1 bis 21, gekennzeichnet dadurch, daß das Zündmittel (4) aus einem pyrotechnischen Zünder mit mindestens einer Brandzusammensetzung (5a, 5b) in einer verformbaren Geschoßspitze (6) besteht.

## Claims

1. An explosive projectile (1), notably a medium calibre projectile, comprising a splinter-generating body (2) inside which an explosive load and/or incendiary load (7) is/are placed ignited by a priming means (4), characterised in that it comprises an intermediate charge (9) positioned between the priming means (4) and the explosive load (7) formed of a mixture of an explosive and a first pyrotechnic composition associating at least one oxidising agent and one reducing agent.

2. A projectile according to Claim 1, characterised in that the intermediate charge (9) comprises a homogeneous mixture of 20% to 70% in the aggregate of the first pyrotechnic composition and 80% to 30% in the aggregate of explosive.

3. A projectile according to one of Claims 1 or 2, characterised in that the explosive of the intermediate charge (9) comprises a secondary explosive associated with a metallic powder.

4. A projectile according to Claim 3, characterised in that the explosive of the intermediate charge (9) comprises 70% to 90% in the aggregate of secondary explosive, 10% to 30% of metallic powder, 0% to 3% of binder.

5. A projectile according to Claim 4, characterised in that the secondary explosive of the intermediate charge (9) is selected from among the following compounds : hexogen, octogen.

6. A projectile according to one of Claims 4 or 5, characterised in that the metallic powder is preferably an aluminium powder with a size grading of between 300 and 500 micrometers.

7. A projectile according to one of Claims 1 to 6, characterised in that the first pyrotechnic composition of the intermediate charge (9) comprises 40% to 80% in the aggregate of oxidising agent and 60% to 20% in the aggregate of reducing agent.

8. A projectile according to Claim 7, characterised in that the oxidising agent will be selected from among the following compounds or a mixture of them : barium nitrate, potassium nitrate, barium chlorate, potassium perchlorate, barium perchlorate, barium peroxide.

9. A projectile according to one of Claims 7 or 8, characterised in that the reducing agent will be selected from among the following compounds, a mixture of them or or their intermetallic alloys : aluminium powder, magnesium powder, uranium powder, silicon powder.

10. A projectile according to one of Claims 7 to 9, characterised in that the first pyrotechnic composition of the intermediate charge (9) comprises :
30% to 50% in the aggregate of barium nitrate,
10% to 30% in the aggregate of barium chlorate,
10% to 30% in the aggregate of an aluminium/magnesium alloy,
10% to 30% in the aggregate of strained magnesium (fine size grading, for example less than 300 microns).

11. A projectile according to Claims 1 to 10, characterised in that the explosive load (7) comprises at least one axial cavity (8) in which the intermediate charge (9) penetrates, a cavity designed to increase the surface contact between the explosive load (7) and the intermediate charge (9).

12. A projectile according to one of Claims 1 to 11, characterised in that the intermediate charge (9) is placed loose or lightly packed.

13. A projectile according to one of Claims 1 to 11, characterised in that the intermediate charge (9) is cast or compressed and comprises at least one axial hole (10) placed facing the priming means (4).

14. A projectile according to Claim 13, characterised in that a second pyrotechnic composition (15) is placed in the axial hole or holes (10) in the intermediate charge (9).

15. A projectile according to Claim 14, characterised in that the second pyrotechnic composition (15) is placed loose or very lightly packed in the axial hole or holes (10).

16. A projectile according to one of Claims 14 or 15, characterised in that the second pyrotechnic composition (15) has the same formula as the intermediate charge (9).

17. A projectile according to one of Claims 1 to 16, characterised in that a barrier (11) made of a combustible material is set between the priming means (4) and the intermediate charge (9).

18. A projectile according to Claim 17, characterised in that the barrier is between 0.05 and 0.3mm thick and is made of nitrofilm, propergol or kraft paper.

19. A projectile according to one of Claims 17 or 18, characterised in that the barrier (11) is disc-shaped.

20. A projectile according to one of Claims 17 or 18, characterised in that the barrier (11) has at least one concave area penetrating at least partially in the axial hole or holes (10) of the intermediate charge (9).

21. A projectile according to one of Claims 1 to 20, characterised in that the splinter-generating body (2) undergoes a structural treatment promoting the formation of splinters, for example tempering, electron bombardment or laser spot-heating.

22. A projectile according to one of Claims 1 to 21, characterised in that the priming means (4) are composed of a pyrotechnic fuze comprising at least one incendiary composition (5a, 5b) placed in an deformable nose cone (6).
